# EUROPÄISCHE PATENTSCHRIFT

(11) **EP 0 031 515 B1**
(45) Veröffentlichungstag und Bekanntmachung des Hinweises auf die Patenterteilung: **18.07.1984**
(21) Anmeldenummer: 80107761.1
(22) Anmeldetag: 09.12.1980
(51) Int. Cl.: B65H 35/08, B26D 1/62

(54) **Vorrichtung zum Herstellen von Packungs-Zuschnitten durch Abtrennen von einer fortlaufenden Bahn**
Apparatus for producing packaging blanks by separation from a continuously moving web
Appareil pour découper des feuilles d'emballage d'une bande en mouvement

(30) Priorität: 11.12.1979 DE 2949685
(43) Veröffentlichungstag der Anmeldung: 08.07.1981
(73) Patentinhaber: FOCKE & CO., 27283 Verden (DE)
(72) Erfinder: Focke, Heinz, D-2810 Verden (DE)
(74) Vertreter: Bolte, Erich, Dipl.-Ing.

## Beschreibung

Die Erfindung betrifft eine Vorrichtung zum Herstellen von Packungs-Zuschnitten durch Abtrennen von einer fortlaufenden Bahn sowie zum Zuführen zu einer Packung od. dgl., wobei der Packungs-Zuschnitt durch Trennmesser von der fortlaufenden Bahn abtrennbar und Bahn sowie Packungs-Zuschnitt durch umlaufende Bänder transportierbar sind, die einen zum Durchtritt einer Packung ausreichenden Abstand voneinander aufweisen und an denen der Packungs-Zuschnitt über seine gesamte Länge anliegt, wobei die Bänder durch Saugluft beaufschlagbare Sauglöcher im Bereich der Anlage der Bahn bzw. des Packungs-Zuschnitts aufweisen, die letztere im Bereich ihrer Seitenränder erfassen.

Die Herstellung und deren störungsfreier Transport innerhalb einer Packmaschine od. dgl. ist ein besonders schwieriges Problem vor allem dann, wenn die Zuschnitte aus dünnwandigem oder aus anderen Gründen kritischem Material bestehen. Das genannte Problem gilt deshalb vor allem bei der Verarbeitung von dünnwandigen Kunststoffolien, Zellglas etc. Um die von einer fortlaufenden Bahn des Verpackungsmaterials abgetrennten Zuschnitte störungsfrei, insbesondere mit exakter Relativstellung und faltenfrei, einer Packung oder sonstigen Verarbeitungsstation zuführen zu können, ist es wünschenswert, die Bahn und im Anschluß daran die Zuschnitte während des Transportes ununterbrochen zu halten. und zu führen. Diesem Ziel einer fortlaufend geführten, fixierten Förderung von Bahn und Zuschnitt steht die Notwendigkeit entgegen, daß die Zuschnitte durch quergerichtete Trennschnitte von der Bahn abgeteilt werden müssen. Dazu finden üblicherweise umlaufende oder in anderer Weise bewegte, jedenfalls quer zur Bahn angeordnete und wirkende Trennmesser Verwendung.

Aus der DE-PS 2 530 992 ist eine Vorrichtung zur Lösung des geschilderten Problems bekannt. Bei dieser Vorrichtung werden die quergerichteten Trennschnitte zum Abteilen der Zuschnitte in zwei einander ergänzenden Teilschnitten angebracht. Zunächst wird die zulaufende Bahn im seitlichen Bereich jeweils mit zwei Teilschnitten versehen. Die Bahn tritt daran anschließend in den Bereich von seitlichen, mit Saugluft beaufschlagten Bändern ein. Diese erfassen die Bahn im Bereich der zuvor angebrachten Teilschnitte. Im Bereich der Förderstrecke der Bänder erfolgt dann zwischen diesen ein weiterer Teilschnitt, der in Ergänzung der zuerst angebrachten Teilschnitte eine Abtrennung des Zuschnitts bewirkt. Bahn und Zuschnitt werden so über die gesamte interessierende Förderstrecke geführt und gehalten.

Der Erfindung liegt die Aufgabe zugrunde, eine Vorrichtung vorzuschlagen, durch die mit einfacheren Mitteln eine zuverlässige Förderung und Führung einer Bahn des Verpackungsmaterials sowie der von dieser abgetrennten Zuschnitte möglich ist.

Zur Lösung dieser Aufgabe ist die Erfindung dadurch gekennzeichnet, daß die Bänder mit quer zur Förderrichtung angeordneten und in gleicher Querebene liegenden Ausnehmungen versehen sind, die korrespondierend zum Durchtritt des Trennmessers ausgebildet sind, indem sie als einander zugekehrte, zu den Innenseiten der Bänder hin offene Langlöcher ausgebildet sind, die geringfügig über die Seitenränder der Bahn bzw. des Packungs-Zuschnitts hinwegragen.

Vorzugsweise werden Bahn und Zuschnitt durch zwei seitliche Bänder gefördert und geführt, die die Bahn und nachfolgend den Zuschnitt im Bereich ihrer seitlichen Ränder erfassen. Dabei sind erfindungsgemäß in den Bändem nach innen, also auf den einander zugekehrten Seiten, offene Langlöcher angebracht, in die das Trennmesser mit den Endbereichen bei der Durchführung eines Trennschnitts eintritt.

Bei der Erfindung wird demnach der durchgehende Trennschnitt in einem Arbeitstakt durch ein entsprechend ausgebildetes, angeordnetes und dimensioniertes Trennmesser hergestellt. Die Bahn und nachfolgend der Packungs-Zuschnitt werden in Transportrichtung. vor und nach dem Bereich des Trennschnitts geführt durch seitliche mit Saugluft beaufschlagte Bänder. Das Trennmesser, welches notwendiger weise eine größere Querabmessung hat als der Abstand zwischen den Innenrändern der Bänder, tritt dabei mit einem Teilbereich in die Ausnehmungen der Bänder ein.

Die Bänder sind in einem solchen Abstand voneinander angeordnet, daß.eine Packung quer zur Ebene der Bänder zwischen diesen hindurchgeführt werden kann, und zwar unter Mitnahme des durch die Bänder gehaltenen Zuschnitts. Die Bänder sind zu diesem Zweck über den Bereich einer Aufnahme- bzw. Verpackungsstation hinaus geführt, so daß der Zuschnitt von den Bändern schlupfend abgezogen wird. Diese Anordnung der Bänder ermöglicht auch eine kontinuierliche Arbeitsweise der Vorrichtung.

Das vorzugsweise auf einer umläufenden Messerwalze angeordnete und mit einem ortsfesten Gegenmesser zusammenwirkende Trennmesser läuft synchron mit den Bändern, vorzugsweise mit gleicher Geschwindigkeit. Die Länge der abgetrennten Packungs-Zuschnitte kann dabei erfindungsgemäß durch den Bändern in Förderrichtung vorgeordnete Zugwalzen bestimmt werden, die äußerstenfalls, nämlich bei maximaler Länge der Packungs-Zuschnitte, mit gleicher Geschwindigkeit umlaufen wie die Bänder. Bei kürzeren Packungs-Zuschnitten wird die Bahn durch entsprechend eingestellte Geschwindigkeit der Zugwalzen im Bereich der Bänder bis zur Trennstelle schlupfend gefördert.

Weitere Merkmale der Erfindung sind Gegenstand von Unteransprüchen.

Ein Ausführungsbeispiel der Erfindung wird nachfolgend anhand der Zeichnungen näher er= läutert. Es zeigt
Fig. 1 eine Vorrichtung zum Herstellen und Führen von Packungs-Zuschnitten in schematischer Seitenansicht,
Fig. 2 eine Vorderansicht eines Teils der Vorrichtung entsprechend Pfeil 11 in Fig. 1,
Fig. 3 einen Ausschnitt der Förderstrecke der Vorrichtung in Ansicht, bei vergrößertem Maßstab,
Fig. 4 einen Horizontalschnitt IV-IV der Fig. 1 im Bereich einer ersten Messeranordnung,
Fig. 5 einen weiteren Horizontalschnitt V-V der Fig. 1 im Bereich der den Trennschnitt ausführenden Messeranordnung,
Fig. 6 einen versetzten Querschnitt VI-VI in Fig. 1.

Bei dem gezeigten Ausführungsbeispiel der Vorrichtung werden Packungs-Zuschnitte 10 von einer fortlaufenden Bahn 11 des Verpackungsmaterials, zum Beispiel einer Kunststoffolie, abgetrennt und in vertikaler Ebene einer Verarbeitungsstation 12 zugeführt. In deren Bereich wird der Zuschnitt U-förmig um eine quer zugeführte Packung 13 oder einen sonstigen Gegenstand herumgefaltet. Die Packung 13 wird hier auf einer horizontalen Packungsbahn 45 transportiert und unter Mitnahme des in vertikaler Ebene bereitgehaltenen Packungs-Zuschnitts 10 durch ein Mundstück 14 hindurchgeführt. Dabei legt sich der Packungs-Zuschnitt 10 U-förmig um die Pakkung 13 herum. Im Anschluß an das Mundstück 14 finden Packung 13 und Packungs-Zuschnitt 10 Aufnahme in einer Tasche 15 eines Faltrevolvers 16.

Die von oben her zulaufende Bahn 11 wird durch zwei angetriebene, hinsichtlich ihrer Geschwindigkeit steuerbare Zugwalzen 17 und 18 gefördert. Im Anschluß an diese Zugwalzen 17 und 18 tritt die Bahn 11 im Bereich einer geführten Förderstrecke ein. Diese ist durch aufrecht angeordnete, umlaufende Bänder 20 und 21 definiert. Durch diese wird zunächst die Bahn 11 und im weiteren Verlauf der aufrechten Förderstrekke der Packungs-Zuschnitt 10 erfaßt, gefördert und gehalten.

Die zugfesten, flexiblen Bänder 20, 21 laufen über gemeinsame obere und untere Umlenkwalzen 22 und 23, von denen beispielsweise die obere angetrieben sein kann. Zur Führung der Bänder 20, 21 sind die Umlenkwalzen 22, 23 mit Vertiefungen 44 etwa in der Breite der Bänder 20, 21 versehen.

Die Bänder 20 und 21 sind mit Abstand voneinander angeordnet, derart, daß die Bahn 11 sowie der Packungs-Zuschnitt 10 mit einem seitlichen Streifen Anlage an einander zugekehrten, inneren Randbereichen der Bänder 20, 21 erhält. Hier werden Bahn 11 und Packungs-Zuschnitt 10 ununterbrochen, als über die gesamte Förderstrekke hinweg, durch Haftung an den Bändern 20, 21 fixiert. Die Haftung wird bei dem vorliegenden Ausführungsbeispiel durch Beaufschlagung mit Saugluft bewirkt. Die Bänder 20, 21 sind zu diesem Zweck im Bereich der Anlaoe von Bahn 11 und Packungs-Zuschnitt 10 mit einer Reihe von Sauglöchern 24 versehen. Durch diese wird Saugluft an Bahn 11 und Packungs-Zuschnitt 10 zur lösbaren Fixierung an den Bändern 20,21 herangeführt.

Zur Bildung der Packungs-Zuschnitte 10 wird im Bereich der Förderstrecke, also im Bereich der Bänder 20, 21, ein quergerichteter Trennschnitt 25 in der Bahn 11 ausgeführt, der sich über die volle Breite der Bahn 11 erstreckt. Der Trennschnitt 25 wird durch eine ortsfeste Messereinrichtung 26 ausgeführt, die hier aus einem umlaufenden Trennmesser 27 und einem feststehenden Gegenmesser 28 besteht. Das Trennmesser 27 ist auf einer drehbar angetriebenen Messerwalze 29 angeordnet.

Die Bänder 20, 21 sind in Abständen mit langlochartigen Ausnehmungen 30 und 31 versehen, die im Bereich der einander zugekehrten Seiten gebildet sind und die eine solche Querabmessung aufweisen, daß das Trennmesser 27 mit Gegenmesser 28 mit ihrer vollen Länge zur Wirkung kommen können, unter Durchtritt von Endbereichen durch die Ausnehmungen 30 und 31. Die Ausnehmungen 30, 31 sind, wie insbesondere aus Fig. 2 und 3 ersichtlich, etwas tiefer als dies der Länge des Trennmessers 27 und des Gegenmessers 28 entspricht. Diese wiederum sind etwas länger als die Breite der Bahn 11.

Die Bänder 20, 21 können, da die Ausnehmungen 30 und 31 einen ungehinderten Durchtritt der Messer 27,28 gewährleisten, in jeder geeigneten Breite ausgebildet sein. Außerhalb des Bereichs der Ausnehmungen 30, 31, also im durchgehenden Teil der Bänder 20,21, sind Mitnehmerlöcher 32 angeordnet, in die zapfenartige Vorsprünge 33 der angetriebenen, im vorliegenden Falle also oberen Umlenkwalze 22 formschlüssig eintreten, um die Antriebskraft auf die Bänder 20, 21 zu übertragen.

Eine Einrichtung zur Übertragung der Saugluft auf die Bänder 20, 21 ist hier beispielhaft in gleicher Weise ausgebildet wie bei der DE-PS 2 530 992. Die Bänder 20, 21 bzw. deren der Bahn 11 bzw. den Packungs-Zuschnitten 10 zugekehrter Trum laufen im Bereich einer aufrechten Stützplatte 34. Diese erstreckt sich seitlich über die Bänder 20, 21 hinaus. Die der Bahn 11 bzw. den Packungs-Zuschnitten 10 zugekehrte Oberfläche der Stützplatte 34 ist im wesentlichen bündig mit der äußeren Oberseite der Bänder 20, 21. Diese werden in entsprechend dimensionierten flachen Nuten 35, 36 der Stützplatte 34 geführt (siehe insbes. Fig. 6).

Auf der von der Bahn 11 bzw. den Packungs-Zuschnitten 10 abgekehrten Seite der Bänder 20, 21 schließen schmale, aufrechte Saugdüsen 37, 38 mit Saugleitungen 39,40 an die Stützplatte 34 an. Die Saugdüsen 37, 38 erstrecken sich nahezu über die gesamte Höhe der Bänder 20, 21. Die Saugleitungen 39, 40 sind an eine Unterdruckquelle angeschlossen.

Bei den vorliegenden Ausführungsbeispielen ist der Förderstrecke 19 eine weitere Messeranordnung 41 vorgeordnet. Diese dient zusammen mit einer hier vor den Zugwalzen 17 und 18 liegenden, in Längsrichtung arbeitenden Trennvorrichtung 42 zum Herstellen einer Grifflasche 43 für die Bildung eines Aufreißstreifens an dem Packungs-Zuschnitt 10.

Durch Einstellung der Umlaufgeschwindigkeit der Zugwalzen 17 und 18 können bei gleichbleibender Fördergeschwindigkeit der Bänder 20, 21 unterschiedliche Zuschnittformate bzw. -längen gefahren werden. Der Abstand der Ausnehmungen 30 und 31 eines Bandes 20, 21 voneinander ist auf eine bestimmte, maximale Zuschnittlänge ausgelegt. Diese wird erreicht, wenn die Bahn 11 durch entsprechenden Antrieb der Zugwalzen 17, 18 mit gleicher Geschwindigkeit zugeführt wird. Durch geringere Umlaufgeschwindigkeit der Zugwalzen 17, 18 und entsprechende Reduzierung der Fördergeschwindigkeit der Bahn 11 kann - unter schlupfender Mitnahme derselben durch die Bänder 20, 21 - eine kürzere Zuschnittlängeerreicht werden.

Mit der beschriebenen Vorrichtung sind Bahnen und Zuschnitte aus »kritischem« Werkstoff und eine längere Strecke einwandfrei durch eine ununterbrochene seitliche Halterung und Führung transportierbar. Die Bänder ertrecken sich dabei bis unterhalb des Mundstücks 14 der Pakkungsbahn 45. Dadurch wird der Zuschnitt 10 oberhalb und unterhalb des Mundstücks 14 fixiert. Die Abstände der Bänder 20, 21 voneinander sind dabei so gewählt, daß die Packung 13 zwischen diesen Bändern 20, 21 hindurchbewegt werden kann unter schlupfendem Abziehen des Zuschnitts 10.

## Patentansprüche

1. Vorrichtung zum Herstellen von Packungs-Zuschnitten durch Abtrennen von einer fortlaufenden Bahn sowie zum Zuführen zu einer Pakkung oder dergleichen, wobei der Packungs-Zuschnitt durch Trennmesser von der fortlaufenden Bahn abtrennbar und Bahn sowie Packungs-Zuschnitt durch umlaufende Bänder transportierbar sind, die einen zum Durchtritt einer Pakkung ausreichenden Abstand voneinander aufweisen und an denen der Packungs-Zuschnitt über seine gesamte Länge anliegt, wobei die Bänder durch Saugluft beaufschlagbare Sauglöcher im Bereich der Anlage der Bahn bzw. des Packungs-Zuschnitts aufweisen, die letztere im Bereich ihrer Seitenränder erfassen, dadurch gekennzeichnet, daß die Bänder (20, 21) mit quer zur förderrichtung angeordneten und in gleicher Querebene liegenden Ausnehmungen (30, 31) versehen sind, die korrespondierend zum Durchtritt des Trennmessers (27) ausgebildet sind, indem sie als einander zugekehrte, zu den Innenseiten der Bänder (20, 21) hin offene Langlöcher ausgebildet sind, die geringfügig über die Seitenränder der Bahn (11) bzw. des Packungs-Zuschnitts (10) hinwegragen.

2. Vorrichtung nach Anspruch 1, dadurch gekennzeichnet, daß außerhalb des Bereichs der Sauglöcher (24) und außerhalb des Bereichs der Anlage der Bahn (11) bzw. Packungs-Zuschnitte (10) Mitnehmerlöcher (32) in den Bändern (20, 21) angeordnet sind für den Transport der Bänder (20, 21) durch Umlenkwalzen (22, 23) oder dergleichen.

3. Vorrichtung nach Anspruch 1 oder 2, dadurch gekennzeichnet, daß die Fördergeschwindigkeit der Bänder (20, 21) größer ist als die Transportgeschwindigkeit der Bahn (11) oder dieser entspricht, insbesondere durch entsprechende Arbeitsgeschwindigkeit von Zugwalzen (17,18).

## Claims

1. Apparatus for producing pack blanks by cutting from a continuous web as well as for feeding to a pack or the like, it being possible to cut the pack blank from the continuous web by means of cutting knives and both the web and the pack blank can be conveyed by rotary belts, which have a sufficient spacing from one another to permit the passage of a pack and with which the pack blank is in engagement over its entire length, the belts having in the vicinity of the engagement surface of the web or pack blank suction holes subject to the action of suction air which holds the web or pack blank in the vicinity of the lateral edges thereof, characterized in that the belts (20, 21) are provided with recesses arranged at right angles to the feed direction and in the same transverse plane, which are made to correspond with the passage of the cutting knife (27), in that they are constructed as elongated holes open towards the inside of the belts (20, 21) and facing one another, said holes extending slightly beyond the lateral edges of the web (11) or pack blank (10).

2. Apparatus according to claim 1, characterized in that outside the area of the suction holes (24) and outside the area of the engagement of web (11) or pack blank (10), drive holes (32) are provided in belts (20, 21) for the conveying of the latter by guide rollers (22, 23) or the like.

3. Apparatus according to claims 1 or 2, characterized in that the conveying speed of - belts (20, 21) exceeds or corresponds to the conveying speed of web (11), particularly as a result of a corresponding operating speed of the feed rollers (17, 18).

## Revendications

1. Dispositif de fabrication de flans d'emballage par découpage d'un ruban continu ainsi que pour l'acheminement vers un emballage ou tout élément semblable, le flan d'emballage étant dé coupable, au moyen d'un couteau, à partir d'un ruban sans fin et le ruban ainsi que le flan d'emballage étant transportables à l'aide de tapis roulants présentant entre eux une distance suffisante pour permettre le passage d'un emballage, et sur lesquels le flan d'emballage repose sur toute sa longueur, les tapis présentant, dans la zone d'application du ruban et du flan d'emballage, des orifices d'aspiration alimentés par de l'air d'aspiration, et que maintiennent le ruban et le flan d'emballage au niveau de leurs bords latéraux, caractérisé par le fait que les tapis (20, 21) sont munis d'ouvertures (30, 31) disposées latéralement par rapport à la direction du convoyage et sur le même plan que ce convoyage, ces ouvertures étant réalisées de façon à correspondre au passage du couteau (27) et se présentant sous la forme de trous oblongs se faisant face et dirigés vers les côtés intérieurs des tapis (20, 21) et surplombant légèrement les bords latéraux du ruban (11) ou du flan (10).

2. Dispositif selon la revendication 1, caractérisé par le fait que, en dehors de la zone des trous d'aspiration (24) et en dehors de la zone d'appui du ruban (11) ou des flans d'emballage (10), sont prévus des trous d'entrinement (32) dans les tapis (20, 21), pour le transport des tapis (20, 21) par des rouleaux de renvoi (22, 23) ou par des éléments semblables.

3. Dispositif selon la revendication 1 ou 2, caractérisé par le fait que la vitesse de convoyage des tapis (20,21) est plus élevée que la vitesse de transport du ruban (11) ou bien correspond à cette dernière vitesse, notamment sous l'action d'une vitesse de fonctionnement correspondante des rouleaux de traction (17, 18).
